# EUROPÄISCHE PATENTSCHRIFT

(11) **EP 3 524 038 B1**
(45) Veröffentlichungstag und Bekanntmachung des Hinweises auf die Patenterteilung: **07.06.2023**
(21) Anmeldenummer: 17783449.6
(22) Anmeldetag: 06.10.2017
(51) Int. Cl.: H05H 1/34

(54) **DÜSENSCHUTZKAPPE, LICHTBOGENPLASMABRENNER MIT DIESER DÜSENSCHUTZKAPPE SOWIE EINE VERWENDUNG DES LICHTBOGENPLASMABRENNERS**
PROTECTIVE NOZZLE CAP, ARC PLASMA TORCH HAVING SAID PROTECTIVE NOZZLE CAP AND THE USE OF THE ARC PLASMA TORCH
CAPOT DE PROTECTION DE BUSE, TORCHE À PLASMA ÉQUIPÉE DE L'UN AINSI QU'UTILISATION DE LA TORCHE À PLASMA

(30) Priorität: 06.10.2016 DE 102016219350
(43) Veröffentlichungstag der Anmeldung: 14.08.2019
(73) Patentinhaber: Kjellberg-Stiftung, 03238 Finsterwalde (DE)
(72) Erfinder: FRIEDEL, Jens, 03238 Finsterwalde (DE); GRUNDKE, Timo, 03238 Finsterwalde (DE); KRINK, Volker, 03238 Finsterwalde (DE)
(74) Vertreter: Pfenning, Meinig & Partner mbB
(86) Internationale Anmeldenummer: PCT/EP2017/075482
(87) Internationale Veröffentlichungsnummer: WO 2018/065578

(56) Entgegenhaltungen:
- EP-A1- 0 573 653
- EP-B1- 0 573 653
- EP-B1- 2 465 334
- WO-A2-2014/184656
- DE-A1- 2 703 644
- DE-A1-102004 049 445
- DE-C5-102004 049 445

## Beschreibung

Die vorliegende Erfindung betrifft eine Düsenschutzkappe für einen Lichtbogenplasmabrenner, einen Lichtbogenplasmabrenner mit dieser Düsenschutzkappe sowie eine Verwendung des Lichtbogenplasmabrenners.

Der Lichtbogenplasmabrenner kann sowohl zum Trockenschneiden und insbesondere aber auch vorteilhaft zum Unterwasserschneiden verschiedener metallischer Werkstücke eingesetzt werden.

Beim Plasmaschneiden wird zunächst ein Lichtbogen (Pilotlichtbogen) zwischen einer Kathode (Elektrode) und Anode (Düse) gezündet und danach direkt auf ein Werkstück übertragen, um damit einen Schnitt vorzunehmen.

Besagter Lichtbogen bildet ein Plasma, das ein thermisch hochaufgeheiztes, elektrisch leitfähiges Gas (Plasmagas) ist, das aus positiven und negativen Ionen, Elektronen sowie angeregten und neutralen Atomen und Molekülen besteht. Als Plasmagas werden Gase wie Argon, Wasserstoff, Stickstoff, Sauerstoff oder Luft eingesetzt. Diese Gase werden durch die Energie des Lichtbogens ionisiert und dissoziiert. Der daraus entstehende Plasmastrahl wird zum Schneiden des Werkstücks eingesetzt.

Ein moderner Lichtbogenplasmabrenner besteht im Wesentlichen aus einigen Grundelementen, wie Brennerkörper, Elektrode (Kathode), Düse, eine oder mehrere Kappen, insbesondere eine Düsenkappe und eine Düsenschutzkappe, die die Düse umgeben, sowie aus Verbindungen, die zur Versorgung des Lichtbogenplasmabrenners mit elektrischem Strom, Gasen und/oder Flüssigkeiten dienen.

Düsenschutzkappen dienen dazu, eine Düse während des Schneidprozesses vor Wärme und herausspritzendem geschmolzenen Metall des Werkstücks zu schützen.

Eine Düse kann aus einem oder mehreren Bauteilkomponenten bestehen. Bei direkt wassergekühlten Lichtbogenplasmabrennern wird die Düse üblicherweise von einer Düsenkappe gehalten. Zwischen der Düse und der Düsenkappe strömt Kühlwasser. Ein Sekundärgas strömt dann zwischen der Düsenkappe und einer Düsenschutzkappe. Dieses dient zur Schaffung einer definierten Atmosphäre, zur Einschnürung des Plasmastrahls und zum Schutz vor dem Spritzen beim Einstechen des Plasmastrahls in das jeweilige Werkstück.

Bei gasgekühlten Lichtbogenplasmabrennern und indirekt wassergekühlten Lichtbogenplasmabrennern kann die Düsenkappe entfallen. Dann strömt das Sekundärgas zwischen der Düse und der Düsenschutzkappe.

Die Elektrode und die Düse sind zueinander in einem bestimmten räumlichen Verhältnis angeordnet und begrenzen einen Raum, die Plasmakammer, in der der Plasmastrahl ausgebildet wird. Der Plasmastrahl kann in seinen Parametern, wie z.B. Durchmesser, Temperatur, Energiedichte und Durchflussrate des Plasmagases, durch die Gestaltung der Düse und Elektrode stark beeinflusst werden.

Für die unterschiedlichen Plasmagase werden die Elektroden und Düsen aus unterschiedlichen Werkstoffen und in verschiedenen Formen hergestellt.

Düsen und Düsenschutzkappen werden in der Regel aus Kupfer hergestellt und direkt oder indirekt wassergekühlt. Je nach Schneidaufgabe und elektrischer Leistung des Lichtbogenplasmabrenners werden Düsen eingesetzt, die unterschiedliche Innenkonturen und Öffnungen mit unterschiedlichen Durchmessern aufweisen und damit die optimalen Schneidergebnisse liefern.

Beispielsweise die DE 10 2004 049 445 A1 beschreibt einen Lichtbogenplasmabrenner mit einer wassergekühlten Elektrode und Düse und einer gasgekühlten Düsenschutzkappe. Dazu wird das Sekundärgas durch einen Düsenschutzkappenhalter innen an einem Schraubverbindungsbereich zwischen dem Düsenschutzkappenhalter und einer Düsenschutzkappe vorbei durch einen zwischen der Düsenschutzkappe und einer Düsenkappe gebildeten Sekundärgaskanal einem Plasmastrahl zugeführt.

EP 2 465 334 B1 betrifft zeigt eine Düsenschutzkappe und einen Düsenschutzkappenhalter sowie einen Lichtbogenplasmabrenner. Die Düsenschutzkappe umfasst einen vorderen Endabschnitt und einen hinteren Endabschnitt mit einem Gewindebereich auf seiner Innenfläche zum Verschrauben mit einem Brennerkörper eines Lichtbogenplasmabrenners, wobei mindestens eine Nut den Gewindebereich auf der Innenfläche durchquert.

Die EP 0 573 653 B1 betrifft einen Lichtbogenplasmabrenner mit wassergekühlter Elektrode und Düse sowie wassergekühlter Düsenschutzkappe. Genau wie bei dem Lichtbogenplasmabrenner gemäß der DE 10 2004 049 445 A1 wird ein Sekundärgas innerhalb eines Düsenschutzkappenhalters innen an einem Schraubverbindungsbereich zwischen dem Düsenschutzkappenhalter und einer Düsenschutzkappe vorbei einem Plasmastrahl zugeführt. WO 2014/184656 A2 betrifft einen Lichtbogenbrenner mit einer Düsenschutzkappe und einem Isolierteil, das aus einem elektrisch nicht leitenden und Wärme gut leitenden Material besteht.

DE 27 03 644 A1 offenbart korrosionshemmende Eisenlegierungen mit ausgezeichneter mechanischer Festigkeit und Korrosionsbeständigkeit speziell für Maschinen mit hohen Anforderungen an Korrosionsbeständigkeit und mechanischen Festigkeit wie zum Beispiel Schiffspropeller.

Die aus dem Stand der Technik an sich bekannten konstruktiven Varianten sind prinzipiell auch bei einer erfindungsgemäßen Düsenschutzkappe und einem damit ausgestatteten Lichtbogenplasmabrenner einsetzbar.

In den beschriebenen Plasmabrennern besteht die Düsenschutzkappe aus Kupfer oder einem anderen Nichteisenmetall, das meist besonders gut wärmeleitend ist. Insbesondere beim Plasmaschneiden unter Wasser, d.h. die Spitze des Plasmabrenners und damit auch die Düsenschutzkappe befindet sich während des Schneidens im Wasser, in dem auch das Werkstück angeordnet ist, tritt beim Einstechen bzw. Schneiden ein verstärkter Verschleiß an den Flächen der Bohrung der Düsenschutzkappe auf. Dies führt zur Verschlechterung der Schnittqualität, da die Gasströmung des Sekundärgases gestört wird. Außerdem verkürzt sich die nutzbare Lebensdauer, was zu häufigerem Austausch und Ausfallzeiten führt. Die Ursache dafür sind insbesondere elektroerosive Vorgänge, z.B. die Funkenentladung beim Zünden, elektrochemische Vorgänge sowie physikalische Überlastungen des Werkstoffs durch Temperatur und/oder Kavitation.

Ein weiteres Problem ist die erforderliche mechanische Festigkeit der Düsenschutzkappen, insbesondere dann, wenn die Spitze des Plasmabrenners und damit auch die Düsenschutzkappe in Berührung mit dem Werkstück kommt. Dies kann zu Verformungen der Düsenschutzkappe führen und hat ebenfalls eine Verschlechterung der Schnittqualität durch die Störung der Gasströmung des Sekundärgases zur Folge.

Der Erfindung liegt somit die Aufgabe zugrunde, die Lebensdauer der Düsenschutzkappe eines Lichtbogenplasmabrenners zu verbessern. Insbesondere betrifft dies das Plasmaschneiden unter Wasser. Weiterhin soll die Schnittqualität über einen längeren Zeitraum konstant hoch gehalten werden können und es soll die Gefahr der mechanischen Beschädigungen der Düsenschutzkappe verringert werden. Gleichzeitig soll die Düsenschutzkappe gut Wärme leitend sein, um Überhitzung zu vermeiden.

Erfindungsgemäß wird diese Aufgabe mit einer Düsenschutzkappe, die die Merkmale des Anspruchs 1 aufweist, gelöst. Anspruch 9 definiert einen Lichtbogenplasmabrenner mit dieser Düse und Anspruch 10 eine Verwendung des Lichtbogenplasmabrenners.

Vorteilhafte Ausgestaltungen und Weiterbildungen der Erfindung können mit in untergeordneten Ansprüchen bezeichneten Merkmalen realisiert werden.

Die erfindungsgemäße Düsenschutzkappe für einen Lichtbogenplasmabrenner ist außenseitig an der Spitze des Lichtbogenplasmabrenners, an der ein Plasmastrahl durch düsenförmige Öffnungen aus dem Lichtbogenplasmabrenner austritt, angeordnet und dort befestigt. Sie ist aus einer Eisenlegierung, in der Schwefel mit einem Anteil von mindestens 0,05 % enthalten ist, hergestellt.

In der Eisenlegierung sollte Schwefel mit einem Anteil im Bereich 0,05% bis 0,5 %, bevorzugt mit einem Anteil im Bereich 0,1 % bis 0,4 % und besonders bevorzugt im Bereich 0,15 % bis 0,35 % enthalten sein.

Neben dem Schwefel kann mindestens ein weiteres zusätzliches Legierungselement, das ausgewählt ist aus Chrom, Nickel, Mangan, Molybdän, Niob, Titan, Wolfram und Vanadium, enthalten sein.

Ein oder mehrere zusätzliche Legierungselement(e) kann/können mit einem Anteil von maximal 35 % enthalten sein. Dabei sind die jeweiligen einzelnen Anteile mehrerer zusätzlicher Legierungselemente auf maximal 35 % summiert. Der Anteil eines oder mehrerer zusätzlicher Legierungselemente sollte jedoch neben dem Schwefel mindestens 5 % betragen. Neben dem Anteil an Legierungselement(en) und Schwefel sollt nur Eisen Bestandteil des für die erfindungsgemäße Düsenschutzkappe eingesetzten Werkstoffs sein. Als zusätzliche Legierungselemente sollten jedoch Chrom und Nickel gemeinsam in der Eisenlegierung enthalten sein.

Günstigerweise sollte kein oder ein sehr geringer Anteil Kohlenstoff in der Eisenlegierung enthalten sein. Der Kohlenstoffanteil sollte auf einen maximalen Anteil von 2,1 %, bevorzugt einen maximalen Anteil von 1,2 %, besonders bevorzugt einen Anteil von maximal 0,5 % begrenzt sein.

In der Eisenlegierung ist auch Kobalt mit weniger als 0,1 %, bevorzugt weniger als 0,05 % und besonders bevorzugt kein Kobalt enthalten.

Die für die Herstellung der Düsenschutzkappe eingesetzte Eisenlegierung sollte eine thermische Leitfähigkeit von mindestens 10 W/m*K, eine Härte von mindestens HB 150 aufweisen und/oder bei normalen Umgebungs- oder Einsatzbedingungen oxidations- und korrosionsbeständig sein. Dabei soll unter normal eine übliche Umgebungsatmosphäre und ein Einsatz in Wasser, in dem zumindest keine chemisch aggressiven Stoffe enthalten sind, oder ein zusätzlicher Energieeintrag erfolgt, verstanden sein.

Ein Lichtbogenplasmabrenner an dem eine erfindungsgemäße Düsenschutzkappe befestigbar ist, sollte zumindest so ausgebildet sein, dass er einen Brennerkörper, eine im Brennerkörper angeordneten Elektrode, eine Düse, die eine zentrale Düsenöffnung aufweist und so angeordnet ist, dass sie die Elektrode durch einen Plasmagaskanal getrennt abdeckt, der zwischen diesen gebildet ist, aufweist. Die Düsenschutzkappe, die eine an ihrer vorderen Endseite angeordnete, der Düsenöffnung gegenüberliegende Austrittsöffnung und einen ringförmigen Sekundärgaskanal innerhalb der Düsenschutzkappe aufweist, der mit der Austrittsöffnung in Verbindung steht, sollte am Lichtbogenplasmabrenner lösbar befestigt sein. Die Düsenschutzkappe sollte bezüglich der Elektrode und der Düse elektrisch isoliert sein und einem Sekundärgasführungsteil, das mindestens einen Durchlass aufweist, ausbilden.

Ein mit einer erfindungsgemäßen Düsenschutzkappe ausgestatteter Lichtbogenplasmabrenner kann zum Schneiden von Werkstücken eingesetzt werden. Dabei sind zumindest die Düsenschutzkappe und das jeweilige Werkstück unterhalb einer Wasseroberfläche angeordnet.

Nachfolgend soll die Erfindung beispielhaft näher erläutert werden.

Dabei zeigt:
- Figur 1: eine Schnittdarstellung durch einen Lichtbogenplasmabrenner mit einer erfindungsgemäßen Düsenschutzkappe.

Fig. 1 zeigt einen Plasmabrenner 1 gemäß einer besonderen Ausführungsform der Erfindung. Der Plasmabrenner 1 hat einen Brennerkörper 2 mit einer Elektrode 3 und einer Düse 4, die im Wesentlichen rotationssymmetrisch um die Längsachse L des Plasmabrenners 1 ausgebildet sind. Die Elektrode 3 und die Düse 4 sind im Brennerkörper 2 koaxial angeordnet, befinden sich in einem bestimmten räumlichen Verhältnis und bilden eine Plasmakammer 6, durch die ein Plasmagas PG strömt, das über einen Plasmagaskanal 6a zugeführt wird. Eine Düsenkappe 5 ist koaxial zur Längsachse L des Plasmabrenners 1 angeordnet, hält und umgibt die Düse 4 schützend. Zwischen der Düse 4 und der Düsenkappe 5 befindet sich ein Raum 11, durch den Kühlwasser strömt. Das Kühlwasser wird über einen Wasservorlauf WV zugeführt und strömt über einen Wasserrücklauf WR ab.

Ein ringförmiges Sekundärgasführungsteil 8 mit einer Vielzahl von Durchlässen, insbesondere in Form von Bohrungen, von denen nur eine mit dem Bezugszeichen 8a gekennzeichnet ist, ist so in einem zwischen der Düsenkappe 5 und einer Düsenschutzkappe 7 gebildeten Sekundärgaskanal 9 zwischen einem Sekundärgaseinlass 8b und dem vorderen Ende des Sekundärgaskanals 9 angeordnet, so dass das durch die Durchlässe 8a strömende Sekundärgas SG auf die äußere Mantelfläche der Düsenkappe 5 trifft. Das Sekundärgas SG wird danach durch den Sekundärgaskanal 9, der durch die Mantelfläche der Düsenkappe 5 und durch die innere Oberfläche 7b der Düsenschutzkappe 7 begrenzt ist, zum vorderen Ende des Plasmabrenners 1 geführt, dann einem Plasmastrahl (nicht gezeigt) zugeführt und tritt durch eine Austrittsöffnung 7a der Düsenschutzkappe 7 aus. Das rotierende Sekundärgas SG umströmt den Plasmastrahl nach seinem Austritt aus einer Düsenöffnung 4a und schafft zusätzlich eine definierte Atmosphäre um den Plasmastrahl.

Die Durchlässe 8a des Sekundärgasführungsteils 8 sind so angeordnet, dass eine rotierende Strömung des Sekundärgases SG erreicht wird. Beispielsweise können die Durchlässe 8a im Sekundärgasführungsteil 8a äquidistant über den Kreisumfang des Sekundärgasführungsteils 8 und sich radial erstreckend oder mit einem Versatz zur Radiale, d.h. auf einen jeweils gegenüber dem tatsächlichen Kreismittelpunkt versetzten Punkt ausgerichtet, angeordnet sein.

Es besteht auch die Möglichkeit, dass der Brenner keine Düsenkappe 5 aufweist und die Düse 4 beispielsweise in den Brennerkörper 2 eingeschraubt ist. Dann wird der Raum 5, durch den das Sekundärgas SG strömt, durch die Mantelfläche der Düse 4 und durch die innere Oberfläche 7b der Düsenschutzkappe 7 begrenzt.

Bei diesem Lichtbogenplasmabrenner kann erfindungsgemäß eine Düsenschutzkappe 7 nach den Ansprüchen 1 bis 8 eingesetzt werden. In einem konkreten Einzelbeispiel kann die Düsenschutzkappe 7 aus einer Legierung, die mit Eisen und zusätzlich 17 % bis 19 % Chrom, 8 % bis 10 % Nickel und 0,15 % bis 0,35 % Schwefel gebildet ist, hergestellt worden sein. Der maximale Kohlenstoffanteil kann bei 0,1 % liegen.

### Bezugszeichen :

- 1: Plasmabrenner
- 2: Brennerkörper
- 3: Elektrode
- 4: Düse
- 4a: Düsenöffnung
- 5: Düsenkappe
- 6: Plasmakammer
- 6a: Plasmagaskanal
- 7: Düsenschutzkappe
- 7a: Austrittsöffnung
- 7b: Innenfläche
- 8: Sekundärgasführungsteil
- 8a: Durchlass
- 8b: Sekundärgaseinlass
- 9: Sekundärgaskanal
- L: Längsachse
- PG: Plasmagas
- SG: Sekundärgas
- WV: Wasservorlauf
- WR: Wasserrücklauf

## Patentansprüche

1. Düsenschutzkappe (7) für einen Lichtbogenplasmabrenner (1), wobei die Düsenschutzkappe (7) außenseitig an der Spitze des Lichtbogenplasmabrenners (1), an der ein Plasmastrahl durch düsenförmige Öffnungen (4a, 7a) aus dem Lichtbogenplasmabrenner (1) austritt, angeordnet und dort befestigbar ist;
**dadurch gekennzeichnet, dass**
die Düsenschutzkappe (7) aus einer Eisenlegierung, in der Schwefel mit einem Anteil von mindestens 0,05 % und weniger als 0,1 % Kobalt enthalten sind, hergestellt ist.

2. Düsenschutzkappe nach Anspruch 1, wobei in der Eisenlegierung Schwefel mit einem Anteil im Bereich 0,05 % bis 0,5 %, bevorzugt mit einem Anteil im Bereich 0,1 % bis 0,4 %, besonders bevorzugt im Bereich 0,15 % bis 0,35 % enthalten ist.

3. Düsenschutzkappe nach einem der vorhergehenden Ansprüche, wobei neben dem Schwefel mindestens ein weiteres zusätzliches Legierungselement, das ausgewählt ist, aus Chrom, Nickel, Mangan, Molybdän, Niob, Titan, Wolfram und Vanadium ist.

4. Düsenschutzkappe nach dem vorhergehenden Anspruch, wobei ein oder mehrere zusätzliche Legierungselement(e) mit einem Anteil von maximal 35 % enthalten ist/sind.

5. Düsenschutzkappe nach einem der zwei vorhergehenden Ansprüche, wobei als zusätzliche Legierungselemente Chrom und Nickel enthalten sind.

6. Düsenschutzkappe nach einem der vorhergehenden Ansprüche, wobei kein Kohlenstoff oder Kohlenstoff mit einem maximalen Anteil von 2,1 %, bevorzugt mit einem maximalen Anteil von 1,2 %, besonders bevorzugt mit einem Anteil von maximal 0,5 % enthalten ist.

7. Düsenschutzkappe nach einem der vorhergehenden Ansprüche, wobei weniger als 0,05 %, besonders bevorzugt kein Kobalt enthalten ist.

8. Düsenschutzkappe nach einem der vorhergehenden Ansprüche, wobei die Eisenlegierung eine thermische Leitfähigkeit von mindestens 10 W/m*K und/oder eine Härte von mindestens HB 150 aufweist.

9. Lichtbogenplasmabrenner (1) mit einem Brennerkörper (2), einer im Brennerkörper (2) angeordneten Elektrode (3), einer Düse (4), die eine zentrale Düsenöffnung (4a) aufweist und so angeordnet ist, dass sie die Elektrode (3) durch einen Plasmagaskanal (6a) getrennt abdeckt, der zwischen diesen gebildet ist,
einer Düsenschutzkappe (7), die eine an ihrer vorderen Endseite angeordnete, der Düsenöffnung (4a) gegenüberliegende Austrittsöffnung (7a) und einen ringförmigen Sekundärgaskanal (9) innerhalb der Düsenschutzkappe (7) aufweist, der mit der Austrittsöffnung (7a) in Verbindung steht, wobei die Düsenschutzkappe (7) bezüglich der Elektrode (3) und der Düse (4) elektrisch isoliert angeordnet ist, und einem Sekundärgasführungsteil (8), das mindestens einen Durchlass (8a) aufweist,
die Düsenschutzkappe (7) ist lösbar am Lichtbogenplasmabrenner (1) befestigt,
**dadurch gekennzeichnet, dass**
die Düsenschutzkappe (7) nach einem der vorhergehenden Ansprüche ausgebildet ist.

10. Verwendung eines Lichtbogenplasmabrenners nach dem vorhergehenden Anspruch zum Schneiden von Werkstücken, wobei zumindest die Düsenschutzkappe (7) und das jeweilige Werkstück unterhalb einer Wasseroberfläche angeordnet sind.

## Claims

1. Nozzle protection cap (7) for an arc plasma torch (1), wherein the nozzle protection cap (7) is arranged on the outside at the tip of the arc plasma torch (1) at which a plasma jet emerges from the arc plasma torch (1) through nozzle-shaped openings (4a, 7a) and can be fastened there; **characterised in that**
the nozzle protection cap (7) is made of a ferrous alloy in which sulfur is contained with a proportion of cobalt of at least 0.05% and less than 0.1%.

2. Nozzle protection cap according to claim 1, wherein sulfur is contained in the ferrous alloy with a proportion in the range of 0.05% to 0.5%, preferably with a proportion in the range of 0.1% to 0.4%, particularly preferably in the range of 0.15% to 0.35%.

3. Nozzle protection cap according to any one of the preceding claims, wherein, in addition to sulfur, at least one other additional alloying element is present, that is selected of chromium, nickel, manganese, molybdenum, niobium, titanium, tungsten and vanadium.

4. Nozzle protection cap according to the preceding claim, wherein one or more additional alloying element(s) is/are contained with a proportion not exceeding 35%.

5. Nozzle protection cap according to any one of the two preceding claims, wherein chromium and nickel are contained as additional alloying elements.

6. Nozzle protection cap according to any one of the preceding claims, wherein no carbon or carbon is contained with a maximum proportion of 2.1%, preferably with a maximum proportion of 1.2%, particularly preferably with a maximum proportion of 0.5%.

7. Nozzle protection cap according to any one of the preceding claims, wherein less than 0.05%, particularly preferably no cobalt is contained.

8. Nozzle protection cap according to any one of the preceding claims, wherein the ferrous alloy has a thermal conductivity of at least 10 W/m*K and/or a hardness of at least HB 150.

9. Arc plasma torch (1) comprising a torch body (2), an electrode (3) disposed in the torch body (2), a nozzle (4) having a central nozzle opening (4a) and arranged to cover the electrode (3) separated by a plasma gas duct (6a) formed therebetween,
a nozzle protection cap (7) having an outlet opening (7a) located at its front end side opposite to the nozzle opening (4a) and an annular secondary gas duct (9) inside the nozzle protection cap (7) communicating with the outlet opening (7a), wherein
the nozzle protection cap (7) is arranged electrically insulated with respect to the electrode (3) and the nozzle (4), and a secondary gas guide part (8) having at least one passage (8a), the nozzle protection cap (7) being detachably attached to the arc plasma torch (1),
**characterized in that**
the nozzle protection cap (7) is designed in accordance with any one of the preceding claims.

10. Use of an arc plasma torch according to the preceding claim for cutting workpieces, wherein at least the nozzle protection cap (7) and the respective workpiece are arranged below a water surface.

## Revendications

1. Capuchon de protection de buse (7) pour une torche à plasma (1), dans lequel le capuchon de protection de buse (7) est disposé du côté extérieur sur la pointe de la torche à plasma (1), sur laquelle un jet de plasma sort de la torche à plasma (1) par des ouvertures en forme de buse (4a, 7a), et peut y être fixé ; **caractérisé en ce que**
le capuchon de protection de buse (7) est fabriqué à partir d'un alliage de fer, dans lequel sont contenus du soufre avec une proportion d'au moins 0,05 % et moins de 0,1 % de cobalt.

2. Capuchon de protection de buse selon la revendication 1, dans lequel du soufre est contenu dans l'alliage de fer avec une proportion dans la plage de 0,05 % à 0,5 %, de préférence avec une proportion dans la plage de 0,1 % à 0,4 %, de manière particulièrement préférée dans la plage de 0,15 % à 0,35 %.

3. Capuchon de protection de buse selon l'une quelconque des revendications précédentes, dans lequel, outre le soufre, au moins un autre élément d'alliage supplémentaire, qui est choisi parmi le chrome, le nickel, le manganèse, le molybdène, le niobium, le titane, le tungstène et le vanadium.

4. Capuchon de protection de buse selon la revendication précédente, dans lequel un ou plusieurs élément(s) d'alliage supplémentaire(s) est/sont contenus avec une proportion de maximum 35 %.

5. Capuchon de protection de buse selon l'une des deux revendications précédentes, dans lequel du chrome et du nickel sont contenu(s) comme éléments d'alliage supplémentaires.

6. Capuchon de protection de buse selon l'une quelconque des revendications précédentes, dans lequel aucun carbone ou du carbone avec une proportion maximale de 2,1 %, de préférence avec une proportion maximale de 1,2 %, de manière particulièrement préférée avec une proportion de maximum 0,5 % est contenu.

7. Capuchon de protection de buse selon l'une quelconque des revendications précédentes, dans lequel moins de 0,05 %, de manière particulièrement préférée aucun cobalt n'est contenu.

8. Capuchon de protection de buse selon l'une quelconque des revendications précédentes, dans lequel l'alliage de fer présente une conductivité thermique d'au moins 10 W/m*K et/ou une dureté d'au moins HB 150.

9. Torche à plasma (1) avec un corps de torche (2), une électrode (3) disposée dans le corps de torche (2), une buse (4), qui présente une ouverture de buse centrale (4a) et est disposée de sorte qu'elle recouvre l'électrode (3) de manière séparée par un canal de gaz de plasma (6a), qui est formé entre celles-ci,
un capuchon de protection de buse (7), qui présente une ouverture de sortie (7a) disposée sur sa face d'extrémité avant, opposée à l'ouverture de buse (4a), et un canal de gaz secondaire (9) annulaire à l'intérieur du capuchon de protection de buse (7), qui est en liaison avec l'ouverture de sortie (7a), dans laquelle
le capuchon de protection de buse (7) est disposé de manière électriquement isolée par rapport à l'électrode (3) et à la buse (4), et une partie de guidage de gaz secondaire (8), qui présente au moins un passage (8a), le capuchon de protection de buse (7) est fixé de manière amovible sur la torche à plasma (1),
**caractérisé en ce que**
le capuchon de protection de buse (7) est réalisé selon l'une quelconque des revendications précédentes.

10. Utilisation d'une torche à plasma selon la revendication précédente pour la découpe de pièces à usiner, dans laquelle au moins le capuchon de protection de buse (7) et la pièce à usiner respective sont disposés en dessous d'une surface d'eau.
